# EUROPÄISCHE PATENTSCHRIFT

(11) **EP 3 276 102 B1**
(45) Veröffentlichungstag und Bekanntmachung des Hinweises auf die Patenterteilung: **19.09.2018**
(21) Anmeldenummer: 17000945.0
(22) Anmeldetag: 02.06.2017
(51) Int. Cl.: E04B 9/02

(54) **ANORDNUNG ZUR BELÜFTUNG EINES LABORRAUMS**
ASSEMBLY FOR VENTILATING A LABORATORY ROOM
SYSTÈME D'AÉRATION D'UN LABORATOIRE

(30) Priorität: 27.07.2016 DE 102016009148; 30.11.2016 EP 16002539
(43) Veröffentlichungstag der Anmeldung: 31.01.2018
(73) Patentinhaber: Wobatech AG, 8832 Wollerau (CH)
(72) Erfinder: Gallmann, Martin, 8926 Kappel am Albis (CH); Alpiger, Thomas, 8808 Pfäffikon (CH)
(74) Vertreter: Kesselhut, Wolf

(56) Entgegenhaltungen:
- EP-A1- 0 834 706
- WO-A1-2007/033821
- WO-A1-2009/153674

## Beschreibung

Die Erfindung betrifft eine Anordnung zur Belüftung eines Laborraums gemäß dem Oberbegriff von Anspruch 1.

Derartige Anordnungen sind bereits aus der WO2007033821A1 bekannt und umfassen einen eigensteifen Tragrahmen, welcher an der Decke des Laborraums montiert wird und an welchem die Zuluft- und Abluftkanäle oberhalb des oder der Gangbereiche des Laborraums angebracht werden. Obgleich die darin beschriebene Lüftungsanordnung zwar eine hohe Flexibilität hinsichtlich Erweiterungen und Änderungen der räumlichen Gegebenheiten des Labors aufweist, ist diese jedoch aufgrund der massiven eigensteifen Konstruktion des Tragrahmens vergleichsweise teuer und aufwändig zu montieren.

Demgemäß ist es eine Aufgabe der vorliegenden Erfindung, eine alternative Anordnung zur Belüftung eines Laborraums zu schaffen, welche sich kostengünstig fertigen und auf einfache Weise installieren lässt.

Diese Aufgabe wird erfindungsgemäß durch eine Anordnung mit den Merkmalen von Anspruch 1 gelöst.

Weitere Merkmale der Erfindung sind in den Unteransprüchen enthalten.

Die erfindungsgemäße Anordnung besitzt den Vorteil, dass sich diese aufgrund ihrer modularen Struktur auch in Laborräumen mit geringem Freiraum selbst im Nachhinein noch lokal installieren lässt, da die einzelnen Komponenten gegenüber durchgehenden Tragrahmen sehr klein und dadurch leicht zu handhaben sind. So lassen sich die Tragelemente mit den daran fliegend aufgenommenen beiden Auslegerarmen, die die Form eines "T" haben, welches mit seinem unteren Ende an der Decke befestigt ist, im Bereich des Bodens des Laborraums aus den einzelnen Profilträgern durch Verschrauben zusammenfügen und dann an den über Deckenanker zuvor an der Decke befestigten Ausgleichsanordnungen befestigten und in ihrer Neigung und ihrem Abstand vom Boden einstellen. Nachdem die Tragelemente an der Decke befestigt wurden, können dann die Zuluftkanäle von unten her an den Auslegerarmen befestigt werden, und gemäß einer ersten Ausführungsvariante der Abluftkanal von oben her auf die Arme aufgelegt und ggf. verschraubt werden. Gewünschten Falls kann bei dieser Ausführungsvariante zuvor noch in den seitlich vom Abluftkanal vorgesehenen weiteren Aufnahmeraum eine Abluftleitung für Prozessluft eingelegt werden, wobei während der gesamten Montage von der Seite her stets ein guter Zugang sichergestellt ist. Schließlich können in den Aufnahmeraum zwischen den beiden Zuluftkanälen die Versorgungsleitungen für die Sanitärmedien eingezogen werden, welche vorzugsweise auf entsprechende Haltearme aufgelegt werden, die vorzugweise durch Einhängen der Haltearme in entsprechende Längsnuten an den Seitenwänden der Zuluftkanäle montiert werden.

Gemäß einer zweiten alternativen Ausführungsvariante der Erfindung wird der Abluftkanal nicht auf einem oder beiden der Auslegerarme der Tragelemente angeordnet; sondern es wird vorzugsweise jeweils ein weiterer Abluftkanal auf der gegenüberliegenden Seite des Gangbereichs an weiteren Tragelementen aufgenommen, die jeweils ein vertikales Säulenelement und lediglich einen daran befestigten weiteren Auslegerarm aufweisen, welcher sich in einer horizontalen Ebene in Richtung zum jeweiligen benachbarten Gangbereich hin erstreckt.

Insgesamt ergibt sich dadurch eine sehr schnelle und kostengünstige Montage der erfindungsgemäßen Belüftungsanordnung.

Die Erfindung wird nachfolgend mit Bezug auf die Zeichnungen anhand einer bevorzugten Ausführungsform beschrieben. In den Zeichnungen zeigen:
- Fig. 1: eine schematische räumliche Darstellung eines Laborraums mit einem auf der ersten linken Seite durch Wand- und Türelemente teilweise verschlossenen ersten Gangbereich sowie einem geöffneten zweiten Gangbereich, die durch eine erfindungsgemäße Lüftungsanordnung belüftet werden,
- Fig. 2: eine schematische Querschnittsansicht eines Laborraums mit einer erfindungsgemäßen Lüftungsanordnung entlang einer Ebene quer zu den Gangbereichen,
- Fig. 3: eine schematische Querschnittsansicht des Laborraums von Fig. 1 entlang einer parallel zu den Gangbereichen verlaufenden Schnittebene,
- Fig. 4: eine vergrößerte ausschnittsweise Darstellung der Lüftungsanordnung von Fig. 1,
- Fig. 5: eine schematische Querschnittsdarstellung eines Laborraums nach einer alternativen Ausführungsvariante der Erfindung, bei der die Abluftkanäle nicht auf den Auslegerarmen der zentralen Tragelemente angeordnet sind sondern jeweils ein seitlicher Abluftkanal auf der gegenüberliegenden Seite des Gangbereichs an seitlichen Tragelementen aufgenommen ist, und

Fig. 5a den Laborraum von Fig. 5 mit zusätzlich eingezeichneten Versorgungsleitungen.

Wie in Fig. 1 bis 4 gezeigt ist, besitzt ein Laborraum 2 einen ersten Gangbereich 2a und einen zweiten Gangbereich 2b, die in bekannter Weise durch eine erste und zweite Reihe 4a, 4b von Kopf an Kopf zueinander angeordneten Labortischen 4 voneinander getrennt sind. Die erfindungsgemäße Anordnung 1 umfasst mehrere Tragelemente 6, die oberhalb der Labortische 4 angeordnet sind und an denen ein erster und zweiter Zuluftkanal 8a, 8b zur Zufuhr von Frischluft und wenigstens ein Abluftkanal 10 zur Abfuhr von Abluft aus dem Laborraum 2 aufgenommen sind, auf deren Anordnung nachfolgend noch näher eingegangen wird. Bei der bevorzugten Ausführungsform der Erfindung umfasst jedes der Tragelemente 6 ein vertikales Säulenelement 6a, welches mit einem ersten oberen Ende an der Decke 12 des Laborraums 2 befestigt ist. Am unteren zweiten unteren Ende eines jeden Befestigungselements 6 ist ein mit der Bezugszahl 14 bezeichneter Ausleger 14 aufgenommen, der einen ersten, sich oberhalb der ersten Reihe 4a von Labortischen 4 im erstreckenden Auslegerarm 14a sowie einen zweiten, sich oberhalb der zweiten Reihe 4b von Labortischen 4 erstreckenden Auslegerarm 14b besitzt. Die vertikalen Säulenelemente sind vorzugsweise zentral über einer gedachten vertikalen Mittenebene angeordnet, die zwischen den einander gegenüberliegenden Rückseiten der Tische 4 der ersten und zweiten Reihe 4a, 4b von Labortischen verläuft. Die ersten und zweiten Auslegerarme 14a, 14b erstrecken sich dabei seitlich von der gedachten vertikalen Mittenebene vorzugsweise vollständig im Bereich der Oberseite der Tische 4, d.h. vorzugsweise lediglich bis an den Rand des jeweiligen ersten oder zweiten Gangbereichs 2a, 2b heran.

Wie der Darstellung der Fig. 1 hierbei im Detail entnommen werden kann, sind die vertikalen Säulenelemente 6a in vorzugsweise gleichen Abständen von z.B. 3 m zueinander in einer sich im Bereich der Labortische 4 erstreckenden vertikalen Ebene an der Decke 12 des Laborraums 2 befestigt. Der erste Zuluftkanal 8a, der insbesondere an seiner Unterseite und/oder auch in der seitlichen gangseitigen Seitenwand nicht näher gezeigte, vorzugsweise schlitzförmige Luftaustrittsöffnungen aufweist, ist an den Unterseiten der ersten Auslegerarme 14a der Ausleger 14 befestigt. Ein zweiter Zuluftkanal 8b, der vorzugsweise im Wesentlichen identisch, bzw. spiegelbildlich zum ersten Zuluftkanal 8a ausgebildet ist, ist an der Unterseite der zweiten Auslegerarme 14b aufgenommen und erstreckt sich demgemäß oberhalb der rechten (zweiten) Reihe 4b von Labortischen 4.

Wie der Darstellung der Fig. 2 und 4 weiterhin entnommen werden kann, sind der erste und zweite Zuluftkanal 8a, 8b in einem lichten horizontalen Abstand A von z.B. 0,9 m zueinander angeordnet und begrenzen mit ihren jeweiligen Außenwänden einen sich parallel zu den Zuluftkanälen 8a, 8b über die Länge der ersten und zweiten Reihe 4a, 4b von Labortischen 4 hinweg erstreckenden Aufnahmeraum 18, in welchem schematisch angedeutete Versorgungsleitungen 20 aufgenommen werden können, die zur Zufuhr von im Laborraum 2 benötigten Labormedien, wie technischen Gasen und Flüssigkeiten sowie auch Druckluft und Vakuum etc. dienen. Der Aufnahmeraum 18, der sich jenseits der gedachten Mitteneben in zwei Teilbereiche unterteilt, kann beispielsweise eine Breite von insgesamt 800 bis 1500 mm oder auch mehr besitzen.

Um die Labortische 4 sowie auch die Gangbereiche 2a, 2b wirksam zu beleuchten, können unterhalb der ersten und/oder zweiten Auslegerarme 14a, 14b vorzugsweise unmittelbar angrenzend an die Außenseiten des ersten und/oder zweiten Zuluftkanals 8a, 8b Beleuchtungselemente 26 zum Beleuchten der ersten oder zweiten Reihe 4a, 4b von Labortischen 4 und/oder des Gangbereichs 2a, 2b aufgenommen sein. Die Beleuchtungselemente können hierzu in Nuten eingehängt werden, die bevorzugt in Profilen geformt sind, welche die außenliegenden Seitenwände des ersten und zweiten Zuluftkanals 8a, 8b bilden. Alternativ kann es vorgesehen sein, dass die Beleuchtungselemente 26 in die Zuluftkanäle 8a, 8b integriert sind, bzw. in Deckenplatten aufgenommen sind, welche den Aufnahmeraum 18 für die Versorgungsleitungen 20 auf der Unterseite abdecken.

Wie der Darstellung der Figuren 2 und 4 weiterhin entnommen werden kann, sind oberhalb der Beleuchtungselemente vorbereitete Führungen für EDV-Kabel 19 und Stromkabel 21 sowie eine Stromschiene 23 angeordnet.

Demgegenüber ist der Abluftkanal 10 zur Abfuhr von Luft aus dem Laborraum 2, d.h. genau genommen der im Bereich der Labortische 4 erzeugten Abluft, bei der in den Figs. 1 auf der Oberseite der ersten und/oder zweiten Auslegerarme 14a, 14b angeordnet. Gemäß der Darstellung von Fig. 4 besitzt der im Querschnitt bevorzugt rechteckige, insbesondere aus Metallblech bestehende Abluftkanal 10 hierzu über seine Länge hinweg eine Vielzahl von beabstandeten, nicht näher bezeichnete seitliche Absaugöffnungen.

Bei der bevorzugten Ausführungsform der Erfindung bestehen der erste und/oder zweite Zuluftkanal 8a, 8b aus einem eigensteifen Werkstoff, vorzugsweise aus Metallblech, und sind mit zwei oder mehreren der Auslegerarme 14a, 14b unter Bildung einer verwindungssteifen Einheit mechanisch verbunden. Die Verbindung ist vorzugsweise eine mechanische Schraubverbindung mit wenigstens zwei der Auslegearme 14a, 14b, die es ermöglicht, die Zuluftkanäle 8a, 8b, oder auch nur Teilsegmente derselben, bei Bedarf auch wieder von den Auslegerarmen zu entfernen.

Nach einem weiteren Gedanken der vorliegenden Erfindung sind die Unterseiten der Tragelemente 6 mit einem Längsträger 32 verbunden, welcher sich oberhalb der ersten Reihe 4a und/oder zweiten Reihe 4b von Labortischen 4 parallel zur Längsrichtung des ersten und/oder zweiten Gangbereichs 2a, 2b erstreckt. Hierdurch ergibt sich der Vorteil, dass die Deckenkonstruktion insgesamt erheblich steifer wird, und am Längsträger, der sich auf einfache Weise auch noch nachträglich installieren lässt, Wandelemente zur räumlichen Trennung des ersten und zweiten Gangbereichs 2a, 2b voneinander und/oder nicht näher gezeigte Regale und/oder in der zuvor genannten internationalen Patentanmeldung beschriebene Mediensäulen zum Bereitstellen von Labormedien, wie technischen Gasen, Vakuum, Wasser, oder Elektrizität, mit wenigen Handgriffen befestigen lassen. Hierzu kann es gemäß einer Weiterbildung der zuletzt beschriebenen Ausführungsform vorgesehen sein, wenn im Längsträger 32, vorzugsweise im Bereich von dessen Unterseite wenigstens eine sich über die Länge desselben erstreckende Längsnut geformt ist, mittels welcher die Wandelemente und/oder Regale und/oder Mediensäulen durch zugehörige Nutensteine und Schraubelemente lösbar und entlang des Trägers 32 frei positionierbar an diesem befestigt werden können.

Im Zusammenhang mit den zuvor erwähnten Wandelementen, die im Bereich der gedachten vertikalen Mittenebene zwischen den beiden Tischreihen am Träger 32 eingehängt sein können, um die beiden Tischreihen 4a, 4b und zugehörigen Gangbereiche 2a, 2b räumlich voneinander zu separieren, soll diese Ausführungsform ausdrücklich von den Ansprüchen dieser Anmeldung mit umfasst sein, sofern es sich um einen Laborraum 2 mit einer die beiden Gangbereiche 2a, 2b überspannenden Gebäudedecke 12 handelt, an der die Wandelemente mit Hilfe der Tragelemente 6 und des Trägers 32 befestigt sind.

Weiterhin kann es vorgesehen sein, dass die ersten Enden der vertikalen Säulenelemente 6a jeweils über eine mechanische Ausgleichsanordnung 24 mit der Decke 12 des Laborraums 2 gekoppelt sind, welche vorzugsweise zwei durch Schraubelemente im Abstand und in der Neigung zueinander veränderbare Platten 24a, 24b umfasst, wie dies in Fig. 4 angedeutet ist. Von den Platten ist die eine Platte 24a an der Decke 12 und die andere Platte 24b am ersten oberen Ende eines vertikalen Säulenelements 6a befestigt. Durch Verdrehen der vorzugsweise vier Schraubelemente kann die Neigung eines jeden Säulenelements 6a sowie auch dessen Abstand von der Decke 12 bei der Montage der Anordnung 1 eingestellt werden.

Wie der Darstellung der Fig. 4 weiterhin im Detail entnommen werden kann, können die vertikalen Säulenelemente 6a und die ersten und/oder zweiten Auslegerarme 14a, 14b über Verstärkungselemente 28 miteinander gekoppelt sein, welche insbesondere über Nutensteine und in diese eingeschraubte Schraubelemente an den Außenseiten der vertikalen Säulenelemente 6a und der ersten und/oder zweiten Auslegerarme 14a, 14b befestigt sind. Die Verstärkungselemente 28, die vorzugsweise aus Stahlplatten oder auch Aluminiumplatten bestehen, erhöhen hierbei wirksam die Tragfähigkeit der Auslegerarme 14a, 14b und sorgen zusätzlich dafür, dass die von den Zuluftkanälen und Abluftkanälen 8a, 8b und 10 erzeugten Drehmomente auch im Brandfalle zuverlässig auf die vertikalen Stützen 6a übertragen werden.

Um die Drehmomente und auch das Gewicht der einzelnen Komponenten im Brandfalle über die bevorzugt aus Aluminiumprofilen bestehenden vertikalen Säulenelemente 6a und Ausleger 14a, 14b auch im Brandfalle zuverlässig in die Decke 12 des Laborraums einzuleiten, können weiterhin nicht näher gezeigte Zugelemente in Form von Stahlstangen an den Innenseiten der Aluminiumprofile der vertikalen Säulenelemente 6a angeordnet sein, die sich z.B. von der unteren zweiten tragelementseitigen Aufnahmeplatte 24b bis zum Verstärkungselement 28 hin erstrecken.

Gleichzeitig oder alternativ können ein oder mehrere Auslegerarme 14a, 14b an ihren Enden mit einem an der Gebäudedecke 12 befestigten und in Fig. 4 beispielhaft gezeigten Zugelement 36, vorzugsweise einem Abspannseil oder auch einer Gewindestange gekoppelt sein, über welches der Auslegerarm 14a, 14b mit einer bevorzugt einstellbaren Zugkraft in Richtung zur Decke 12 des Laborraums 4 hin beaufschlagt werden kann. Durch die Anordnung von zwei derartigen Zugelementen 36 an den einander unmittelbar gegenüberliegenden ersten und zweiten Auslegerarmen 14a, 14b lässt sich die Gefahr eines seitlichen Verschwenkens der erfindungsgemäßen Anordnung mit geringem Aufwand erfolgreich auf ein Minimum herabsetzen, wobei durch die eigensteife Verbindung zwischen den beiden Zuluftkanälen 8a, 8b und den Auslegern die von den Zugelementen 36, 28 bereit gestellten Haltekräfte in vorteilhafter Weise in die gesamte Anordnung eingeleitet werden. Hierdurch lässt sich die Anzahl der Zugelemente 36 im Extremfall auf ein Mindestmaß von lediglich 2 einander gegenüberliegend positionierte Zugelemente 36 verringern, wodurch sich die Kosten entsprechend verringern und der zur Führung der Leitungen benötige Freiraum auf der Oberseite der Auslegerarme 14a, 14b nur unwesentlich reduziert wird.

Bei der bevorzugten Ausführungsform der Erfindung kann oberhalb des Aufnahmeraums 18 für die Versorgungsleitungen 20 ein weiterer oben liegender Aufnahmeraum 30 vorgesehen sein, der seitlich von dem Abluftkanal 10 begrenzt wird, und in dem Abluftleitungen 34 für Prozessluft führbar sind. Die Abluftleitungen 34 für die Prozessluft dienen dazu, die Gase abzuführen, die in den beiderseits des ersten und zweiten Gangbereichs angeordneten Abzügen 38 abgesaugt werden. Hierzu können oberhalb der Abzüge 38 weitere Tragelemente 6 angeordnet sein, an deren unterem Ende jedoch lediglich ein fliegend gelagerter Auslegerarm 14c befestigt ist, welcher sich in Richtung zum angrenzenden Gangbereich 2a, 2b hin erstreckt. Auch diese Auslegerarme 14c können durch nicht näher gezeigte Zugelemente 36 oder Haltelemente an der Decke 12 des Laborraums 2 fixiert sein, um bei Bedarf die durch die Leitungen 34 und die Auslegerarme erzeugten Drehmomente aufzunehmen und in die Decke 12 einzuleiten.

Die vertikalen Säulenelemente 6a, Auslegerarme 14a, 14b und 14c sowie auch der Längsträger 32 sind bevorzugt bekannte Profilträger, in deren Außenumfangsflächen jeweils wenigstens eine, vorzugsweise jedoch zwei parallel zueinander verlaufenden Nuten eingebracht sind. Hierdurch eröffnet sich die Möglichkeit, die Auslegerarme 14a 14b mit den Auslegerarmen 14c über den Abzügen 38 bei Bedarf durch einen nicht näher gezeigten Querträger zu verbinden, in welchen gewünschten Falls weitere Wandelemente oder Geräte eingehängt werden können.

Gemäß einer weiteren alternativen Ausführungsvariante der Erfindung wird der Abluftkanal 10, wie in den Figuren 5 und 5a gezeigt ist, nicht auf einem oder beiden der Auslegerarme 14a 14b der über den Labortischen 4 angeordneten Tragelemente 6 aufgenommen, sondern es wird vorzugsweise jeweils ein seitlicher Abluftkanal 10a, 10b von seitlichen Tragelementen 6 getragen, die auf den den Labortischen 4 gegenüberliegenden Seiten der jeweiligen Gangbereiche 2a, 2b, bevorzugt über den Abzügen 38 angeordnet sind. Diese besitzen hierzu jeweils ein vertikales Säulenelement 6a und lediglich einen einzelnen daran befestigten weiteren Auslegerarm 14c, welcher sich in einer horizontalen Ebene in Richtung zum jeweiligen benachbarten Gangbereich 2a, 2b hin erstreckt.

Wie der Darstellung der Figuren 5 und 5a hierbei weiterhin entnommen werden kann, ist der betreffende seitliche Abluftkanal 10a, 10b bevorzugt an der Unterseite des weiteren Auslegers 14c befestigt, wohingegen auf dessen Oberseite eine entsprechende Abluftleitung für Prozessluft 34 angeordnet ist, die sich besonders bevorzugt oberhalb der nicht näher bezeichneten vertikalen Abluftrohre der Abzüge 38 erstreckt. Die Abluftkanäle 10a, 10b dieser Ausführungsform können mit nicht näher im Detail gezeigten schlitzartigen Absaugöffnungen versehen sein, die sich in Längsrichtung der Abluftkanäle 10a, 10b erstrecken, und die im Bereich der Abzüge 38 bevorzugt unterbrochen sind. Alternativ können die seitlichen Abluftkanäle 10a, 10b bei dieser zweiten Ausführungsvariante, bei der bevorzugt kein Abluftkanal 10 oberhalb der Labortische 4 vorgesehen ist, auch kreisrunde Lufteinlassöffnungen aufweisen.

Wie weiterhin der Darstellung der Fig. 5a im Detail entnommen werden kann, können auf der Oberseite der seitlichen Abluftkanäle 10a, 10b Versorungsleitungen für Sanitärmedien oder auch Stromleitungen oder Leitungen für die Übertragung von elektronischen Daten angeordnet sein, die bei dieser Ausführungsform in vorteilhafter Weise von oben her zugänglich sind. Durch die in Fig. 5a und 5b gezeigte paarweise symmetrische Anordnung von zwei Zuluftkanälen 8a, 8b im Bereich der zentralen Längsachse des Laborraums 2 oberhalb der Labortische 4 und jeweils einem seitlichen Abluftkanal 10a, 10b oberhalb der Abzüge 38a ergibt sich der Vorteil einer effizienten Luftströmung, welche die an den Labortischen 4 arbeitenden Personen von oben her mit zugeführter Frischluft beaufschlagt. Diese sorgt dafür, dass aus den Abzügen 38 bei versehentlich geöffneten Schiebern austretende gesundheitsschädliche Dämpfe in sehr effizienter Weise auf direktem Wege durch die seitlichen Abluftkanäle 10a, 10b an den Außenseiten der Abzüge 38 nach oben hin abgeführt werden, ohne dass die Dämpfe in den Gangbereich 2a, 2b oder gar in den Bereich der Labortische 4 gelangen.

### Liste der Bezugszeichen

- 1: Anordnung
- 2: Laborraum
- 2a: erster Gangbereich
- 2b: zweiter Gangbereich
- 4: Labortische
- 4a: erste Reihe von Labortischen
- 4b: zweite Reihe von Labortischen
- 6: Tragelemente
- 6a: vertikales Säulenelemet
- 8a: erster Zuluftkanal
- 8b: zweiter Zuluftkanal
- 10: Abluftkanal
- 10a: seitlicher Abluftkanal der alternativen Ausführungsvariante
- 10b: seitlicher Abluftkanal der alternativen Ausführungsvariante
- 12: Decke des Laborraums
- 14: Ausleger
- 14a: erster Auslegerarm
- 14b: zweiter Auslegearm
- 14c: weiterer Auslegerarm an Säulenelement über Abzug
- 18: Aufnahmeraum für Versorgungsleitungen
- 19: EDV-Kabel
- 20: Versorgungsleitungen
- 21: Stromkabel
- 23: Stromschiene
- 24: Ausgleichsanordnung
- 24a: erste deckenseitige Platte der Ausgleichsanordnung
- 24b: zweite tragelementseitige Platte der Ausgleichsanordnung
- 26: Beleuchtungselement
- 28: Verstärkungselemente
- 30: weiterer oben liegender Aufnahmeraum
- 32: Längsträger
- 34: Abluftleitung für Prozessluft
- 36: Zugelement
- 38: Abzug
- A: Abstand der gegenüberliegenden Seitenwände des ersten und zweiten Zuluftkanals

## Patentansprüche

1. Anordnung (1) zur Belüftung eines Laborraums (2), welcher wenigstens einen ersten Gangbereich (2a) und einen zweiten Gangbereich (2b) besitzt, die durch eine erste und zweite Reihe (4a, 4b) von Kopf an Kopf zueinander angeordneten Labortischen (4) voneinander getrennt sind, wobei die Anordnung (1) Tragelemente (6) umfasst, die oberhalb der Labortische (4) angeordnet sind, an denen wenigstens ein Zuluftkanal (8a, 8b) zur Zufuhr von Frischluft in den Laborraum (2) aufgenommen ist, und wobei wenigstens ein Abluftkanal (10) zur Abfuhr von Abluft aus dem Laborraum (2) vorgesehen ist,
**dadurch gekennzeichnet,**
**dass** jedes Tragelement (6) ein vertikales Säulenelement (6a) umfasst, welches mit einem ersten oberen Ende an der Decke (12) des Laborraums (2) befestigt ist, und an dessen zweitem unteren Ende ein Ausleger (14) aufgenommen ist, welcher einen ersten, sich oberhalb der ersten Reihe (4a) von Labortischen (4) erstreckenden Auslegerarm (14a) sowie einen zweiten, sich oberhalb der zweiten Reihe (4b) von Labortischen (4) erstreckenden Auslegerarm (14b) besitzt, und die Säulenelemente (6a) in vorzugsweise gleichen Abständen zueinander in einer sich im Bereich der Labortische (4) erstreckenden vertikalen Ebene angeordnet sind, dass ein Luftaustrittsöffnungen aufweisender erster Zuluftkanal (8a) an der Unterseite der ersten Auslegerarme (14a) und ein weitere Luftaustrittsöffnungen aufweisender zweiter Zuluftkanal (8b) an der Unterseite der zweiten Auslegerarme (14b) aufgenommen ist, dass der erste und zweite Zuluftkanal (8a, 8b) in einem horizontalen Abstand (A) zueinander angeordnet sind und mit ihren jeweiligen Außenwänden einen sich parallel zu den Zuluftkanälen (8a, 8b) über die Länge der ersten und zweiten Reihe (4a, 4b) von Labortischen (4) hinweg erstreckenden Aufnahmeraum (18) begrenzen, in welchem Versorgungsleitungen (20) zur Zufuhr von im Laborraum (2) benötigten Labormedien, wie technischen Gasen und Flüssigkeiten, aufnehmbar sind, und dass der Abluftkanal (10) zur Abfuhr von Luft aus dem Laborraum auf der Oberseite der ersten und/oder zweiten Auslegerarms (14a, 14b) angeordnet ist oder dass wenigstens ein seitlicher Abluftkanal (10a, 10b) auf der dem ersten oder zweiten Zuluftkanal (10a, 10b) gegenüberliegenden Seite des angrenzenden Gangbereichs (2a, 2b) an seitlichen Tragelementen (6) aufgenommen ist.

2. Belüftungsanordnung nach Anspruch 1,
**dadurch gekennzeichnet,**
**dass** der erste und/oder zweite Zuluftkanal (8a, 8b) aus einem eigensteifen Werkstoff, vorzugsweise aus Metallblech, besteht und mit zwei oder mehreren der Auslegerarme (14a, 14b) unter Bildung einer verwindungssteifen Einheit mechanisch verbunden ist.

3. Belüftungsanordnung nach einem der vorhergehenden Ansprüche,
**dadurch gekennzeichnet,**
**dass** der Abluftkanal (10) vorzugsweise über eine Schraubverbindung mechanisch mit wenigstens zwei Auslegearmen (14a, 14b) der Tragelemente (6) verbunden ist.

4. Belüftungsanordnung nach einem der vorhergehenden Ansprüche,
**dadurch gekennzeichnet,**
**dass** die Unterseiten der Tragelemente (6) mit einem Längsträger (32) verbunden sind, welcher sich oberhalb der ersten Reihe (4a) und/oder zweiten Reihe (4b) von Labortischen (4) parallel zur Längsrichtung des ersten und/oder zweiten Gangbereichs (2a, 2b) erstreckt.

5. Belüftungsanordnung nach Anspruch 4,
**dadurch gekennzeichnet,**
**dass** im Längsträger (32) wenigstens eine sich über die Länge desselben erstreckende Längsnut geformt ist, mittels welcher Wandelemente zur räumlichen Trennung des ersten und zweiten Gangbereichs (2a, 2b) voneinander und/oder Regale und/oder Mediensäulen zum Bereitstellen von Labormedien, wie technischen Gasen, Vakuum, Wasser, oder Elektrizität, am Längsträger (32) lösbar und entlang des Längsträgers (32) frei positionierbar befestigbar sind.

6. Belüftungsanordnung nach einem der vorhergehenden Ansprüche
**dadurch gekennzeichnet,**
**dass** die ersten Enden der vertikalen Säulenelemente (6a) jeweils über eine mechanische Ausgleichsanordnung (24) mit der Decke (12) des Laborraums (2) gekoppelt sind, welche vorzugsweise zwei durch Schraubelemente im Abstand und in der Neigung zueinander veränderbare Platten (24a, 24b) umfasst, von denen die eine Platte (24a) an der Decke (12) und die andere Platte (24b) am ersten oberen Ende eines vertikalen Säulenelements (6a) befestigt ist.

7. Belüftungsanordnung nach einem der vorhergehenden Ansprüche,
**dadurch gekennzeichnet,**
**dass** unterhalb der ersten und/oder zweiten Auslegerarme (14a, 14b) vorzugsweise unmittelbar angrenzend an die Außenseiten des ersten und/oder zweiten Zuluftkanals (8a, 8b) Beleuchtungselemente (26) zum Beleuchten der ersten oder zweiten Reihe (4a, 4b) von Labortischen (4) und/oder des Gangbereichs (2a, 2b) aufgenommen sind.

8. Belüftungsanordnung nach einem der vorhergehenden Ansprüche,
**dadurch gekennzeichnet,**
**dass** die vertikalen Säulenelemente (6a) und die ersten und/oder zweiten Auslegerarme (14a, 14b) über Verstärkungselemente (28) miteinander gekoppelt sind, welche insbesondere über Nutensteine und in diese eingeschraubte Schraubelemente an den Außenseiten der vertikalen Säulenelemente (6a) und der ersten und/oder zweiten Auslegerarme (14a, 14b) befestigt sind.

9. Belüftungsanordnung nach einem der vorhergehenden Ansprüche,
**dadurch gekennzeichnet,**
**dass** oberhalb des Aufnahmeraums (18) für die Versorgungsleitungen (20) ein weiterer oben liegender Aufnahmeraum (30) angeordnet ist, der seitlich von dem Abluftkanal (10) begrenzt wird, und in welchem Abluftleitungen (34) für Prozessluft führbar sind.

10. Belüftungsanordnung nach einem der vorhergehenden Ansprüche,
**dadurch gekennzeichnet,**
**dass** ein oder mehrere Auslegerarme (14a, 14b) an ihren Enden mit einem an der Gebäudedecke befestigten Zugelement (36), vorzugsweise einem Abspannseil, gekoppelt sind, über welches der Auslegerarm (14a, 14b) mit einer bevorzugt einstellbaren Zugkraft in Richtung zur Decke (12) des Laborraums (4) hin beaufschlagbar ist.

11. Belüftungsanordnung nach einem der vorhergehenden Ansprüche,
**dadurch gekennzeichnet,**
**dass** der wenigstens eine seitliche Abluftkanal (10a, 10b) durch weitere, sich horizontal erstreckende einseitige Auslegerarme 14a, 14b) getragen wird, die jeweils an einem vertikalen Säulenelement (6a) der seitlichen Tragelemente (6) befestigt sind.

12. Belüftungsanordnung nach Anspruch 11,
**dadurch gekennzeichnet,**
**dass** der wenigstens eine seitliche Abluftkanal (10a, 10b) an der Unterseite der weiteren Auslegerarme (14a, 14b) aufgenommen ist.

13. Belüftungsanordnung nach Anspruch 11,
**dadurch gekennzeichnet,**
**dass** auf der Oberseite der weiteren Auslegerarme (10a, 10b) Sanitärleitungen und/oder Leitungen für Prozessluft (34) oder elektrische Leitungen angeordnet sind, die in einer Ebene oberhalb des wenigstens einen seitlichen Abluftkanals (10a, 10b) geführt werden.

14. Belüftungsanordnung nach einem der vorhergehenden Ansprüche,
**dadurch gekennzeichnet,**
**dass** der erste Zuluftkanal (8a) und ein diesem zugeordneter erster seitlicher Ablufkanal (10a) sowie der zweite Zuluftkanal (8b) und ein diesem zugeordneter zweiter seitlicher Abluftkanal (10b) jeweils paarweise im Abstand zueinander auf einander gegenüberliegenden Seiten des ersten und zweiten Gangbereichs (2a, 2b) angeordnet sind.

## Claims

1. An arrangement (1) for ventilating a laboratory space (2) which has at least a first aisle region (2a) and a second aisle region (2b) which are separated from each other by a first and a second row (4a, 4b) of laboratory benches (4) arranged head to head relative to each other, wherein the arrangement (1) comprises supporting elements (6) which are arranged above the laboratory benches (4), on which elements at least one incoming-air duct (8a, 8b) for supplying fresh air into the laboratory space (2) is accommodated, and wherein at least one outgoing-air duct (10) for removing outgoing air from the laboratory space (2) is provided,
**characterised in that**
each supporting element (6) comprises a vertical column element (6a) which is fastened by a first, upper, end to the ceiling (12) of the laboratory space (2), and on the second, lower, end of which a cantilever (14) is accommodated which possesses a first cantilever arm (14a) extending above the first row (4a) of laboratory benches (4) and also a second cantilever arm (14b) extending above the second row (4b) of laboratory benches (4), and the column elements (6a) are arranged at preferably equal distances from each other in a vertical plane extending in the region of the laboratory benches (4), **in that** a first incoming-air duct (8a) having air exit openings is accommodated on the underside of the first cantilever arms (14a) and a second incoming-air duct (8b) having further air exit openings is accommodated on the underside of the second cantilever arms (14b), **in that** the first and second incoming-air ducts (8a, 8b) are arranged at a horizontal distance (A) from each other and delimit with their respective outer walls a receiving space (18) extending parallel to the incoming-air ducts (8a, 8b) over the length of the first and second row (4a, 4b) of laboratory benches (4), in which space supply lines (20) for supplying laboratory media required in the laboratory space (2), such as technical gases and liquids, can be accommodated, and **in that** the outgoing-air duct (10) for removing air from the laboratory space is arranged on the upper side of the first and/or second cantilever arm (14a, 14b) or **in that** at least one lateral outgoing-air duct (10a, 10b) is accommodated on the side, located opposite the first or second incoming-air duct (10a, 10b), of the adjoining aisle region (2a, 2b) on lateral supporting elements (6).

2. A ventilation arrangement according to Claim 1,
**characterised in that**
the first and/or second incoming-air duct (8a, 8b) consists of an intrinsically rigid material, preferably of sheet metal, and is connected mechanically to two or more of the cantilever arms (14a, 14b), forming a torsionally rigid unit.

3. A ventilation arrangement according to one of the preceding claims,
**characterised in that**
the outgoing-air duct (10) is connected mechanically, preferably via a screw connection, to at least two cantilever arms (14a, 14b) of the supporting elements (6).

4. A ventilation arrangement according to one of the preceding claims,
**characterised in that**
the undersides of the supporting elements (6) are connected to a longitudinal carrier (32) which extends above the first row (4a) and/or second row (4b) of laboratory benches (4) parallel to the longitudinal direction of the first and/or second aisle region(s) (2a, 2b).

5. A ventilation arrangement according to Claim 4,
**characterised in that**
in the longitudinal carrier (32) there is formed at least one longitudinal groove extending over the length thereof, by means of which groove wall elements for spatially separating the first and second aisle region (2a, 2b) from each other and/or shelving and/or media columns for making available laboratory media, such as industrial gases, vacuum, water or electricity, can be fastened detachably to the longitudinal carrier (32) and freely positionably along the longitudinal carrier (32).

6. A ventilation arrangement according to one of the preceding claims,
**characterised in that**
the first ends of the vertical column elements (6a) are coupled in each case by means of a mechanical compensation arrangement (24) with the ceiling (12) of the laboratory space (2), which arrangement preferably comprises two plates (24a, 24b), the distance and inclination of which relative to each other can be changed by screwing elements, of which plates the one plate (24a) is fastened to the ceiling (12) and the other plate (24b) to the first, upper, end of a vertical column element (6a).

7. A ventilation arrangement according to one of the preceding claims,
**characterised in that**
illumination elements (26) for illuminating the first or second row (4a, 4b) of laboratory benches (4) and/or the aisle region (2a, 2b) are accommodated beneath the first and/or second cantilever arms (14a, 14b) preferably directly adjoining the outsides of the first and/or second incoming-air duct (8a, 8b).

8. A ventilation arrangement according to one of the preceding claims,
**characterised in that**
the vertical column elements (6a) and the first and/or second cantilever arms (14a, 14b) are coupled together by means of reinforcement elements (28) which are fastened in particular by means of sliding blocks and screwing elements, screwed thereinto, on the outsides of the vertical column elements (6a) and of the first and/or second cantilever arms (14a, 14b).

9. A ventilation arrangement according to one of the preceding claims,
**characterised in that**
above the receiving space (18) for the supply lines (20) there is arranged a further overlying receiving space (30) which is delimited laterally by the outgoing-air duct (10), and in which outgoing-air lines (34) for process air can be guided.

10. A ventilation arrangement according to one of the preceding claims,
**characterised in that**
one or more cantilever arms (14a, 14b) are coupled at their ends with a tension element (36), preferably a guy wire, fastened to the ceiling of the building, by means of which the cantilever arm (14a, 14b) can be acted upon with a preferably adjustable tensile force in the direction of the ceiling (12) of the laboratory space (4).

11. A ventilation arrangement according to one of the preceding claims,
**characterised in that**
the at least one lateral outgoing-air duct (10a, 10b) is borne by further, horizontally extending, one-sided cantilever arms (14a, 14b), which are fastened in each case to a vertical column element (6a) of the lateral supporting elements (6).

12. A ventilation arrangement according to Claim 11,
**characterised in that**
the at least one lateral outgoing-air duct (10a, 10b) is accommodated on the underside of the further cantilever arms (14a, 14b).

13. A ventilation arrangement according to Claim 11,
**characterised in that**
sanitary lines and/or lines for process air (34) or electrical lines are arranged on the upper side of the further cantilever arms (10a, 10b), which lines are guided in a plane above the at least one lateral outgoing-air duct (10a, 10b).

14. A ventilation arrangement according to one of the preceding claims,
**characterised in that**
the first incoming-air duct (8a) and a first lateral outgoing-air duct (10a) associated therewith, and also the second incoming-air duct (8b) and a second lateral outgoing-air duct (10b) associated therewith, are arranged in each case in pairs spaced apart from each other on opposing sides of the first and second aisle region (2a, 2b).

## Revendications

1. Agencement (1) destiné à la ventilation d'un laboratoire (2), qui possède au moins un premier secteur de passage (2a) et un deuxième secteur de passage (2b) qui sont séparés l'un de l'autre par des première et deuxième rangées (4a, 4b) de paillasses (4) agencées bout à bout les unes par rapport aux autres, dans lequel l'agencement (1) comporte des éléments de suspension (6) qui sont agencés au-dessus des paillasses (4) et au niveau desquels est incorporé au moins un canal d'arrivée d'air (8a, 8b) destiné à l'acheminement d'air frais dans le laboratoire (2), et dans lequel est prévu au moins un canal de sortie d'air (10) destiné à évacuer l'air vicié issu du laboratoire (2),
**caractérisé en ce que**
chaque élément de suspension (6) comprend un élément de colonne vertical (6a) qui est fixé au plafond (12) du laboratoire (2) par sa première extrémité supérieure, et au niveau de la deuxième extrémité inférieure duquel est accueillie une potence (14) qui possède un premier bras de potence (14a) s'étendant au-dessus de la première rangée (4a) de paillasses (4) ainsi qu'un deuxième bras de potence (14b) s'étendant au-dessus de la deuxième rangée (4b) de paillasses (4), et les éléments de colonne (6a) sont agencés avec des écarts de manière préférée identiques les uns par rapport aux autres dans un plan vertical s'étendant dans le secteur des paillasses (4), un premier canal d'arrivée d'air (8a) présentant des ouvertures de sortie d'air est incorporé au niveau de la face inférieure des premiers bras de potence (14a) et un deuxième canal d'arrivée d'air (8b) présentant d'autres ouvertures de sortie d'air est accueilli au niveau de la face inférieure des deuxièmes bras de potence (14b), les premier et deuxième canaux d'arrivée d'air (8a, 8b) sont agencés avec un écart horizontal (A) l'un par rapport à l'autre et délimitent grâce à leurs parois extérieures respectives un espace d'incorporation (18) s'étendant parallèlement aux canaux d'arrivée d'air (8a, 8b) sur la longueur des première et deuxième rangées (4a, 4b) de paillasses (4) et au sein duquel peuvent être incorporées des conduites d'alimentation (20) destinées à l'acheminement de fluides de laboratoire nécessaires dans le laboratoire (2), tels que des gaz et liquides techniques, et le canal de sortie d'air (10) destiné à l'évacuation d'air issu du laboratoire est agencé sur la face supérieure des premier et/ou deuxième bras de potence (14a, 14b) ou au moins un canal de sortie d'air (10a, 10b) latéral est incorporé au niveau d'éléments de suspension (6) latéraux sur le côté faisant face au premier ou deuxième canal d'arrivée d'air (10a, 10b) du secteur de passage (2a, 2b) attenant.

2. Agencement de ventilation selon la revendication 1,
**caractérisé en ce que**
le(s) premier et/ou deuxième canal ou canaux d'arrivée d'air (8a, 8b) est ou sont constitué(s) d'un matériau à rigidité inhérente, de manière préférée constitué(s) une tôle métallique et est ou sont relié(s) mécaniquement à deux ou plus de deux parmi les bras de potence (14a, 14b) avec formation d'une unité résistante à la torsion.

3. Agencement de ventilation selon l'une quelconque des revendications précédentes,
**caractérisé en ce que**
le canal de sortie d'air (10) est relié mécaniquement à au moins deux bras de potence (14a, 14b) des éléments de suspension (6) de manière préférée par l'intermédiaire d'une liaison vissée.

4. Agencement de ventilation selon l'une quelconque des revendications précédentes,
**caractérisé en ce que**
les faces inférieures des éléments de suspension (6) sont reliées à un longeron (32) qui s'étend au-dessus de la première rangée (4a) et/ou de la deuxième rangée (4b) de paillasses (4) parallèlement à la direction longitudinale des premier et/ou deuxième secteurs de passage (2a, 2b).

5. Agencement de ventilation selon la revendication 4,
**caractérisé en ce que**
dans le longeron est formée au moins une rainure longitudinale s'étendant sur la longueur de celui-ci, au moyen de laquelle des éléments de paroi servant à la séparation spatiale des premier et deuxième secteur de passage (2a, 2b) l'un par rapport à l'autre et/ou des étagères et/ou des colonnes servant à mettre à disposition des fluides de laboratoire, comme des gaz techniques, du vide, de l'eau, ou de l'électricité, peuvent être fixé(e)s amovibles au niveau du longeron (32) et librement positionnables le long du longeron (32).

6. Agencement de ventilation selon l'une quelconque des revendications précédentes,
**caractérisé en ce que**
les premières extrémités des éléments de colonne verticaux (6a) sont couplées avec le plafond (12) du laboratoire (2) par l'intermédiaire de respectivement un agencement de compensation mécanique (24) qui comporte de manière préférée deux plaques (24a, 24b) dont l'écart et l'inclinaison l'une par rapport à l'autre peuvent être modifiés grâce à des éléments de vissage, l'une des plaques (24a) étant fixée au niveau du plafond (12) et l'autre plaque (24b) étant fixée au niveau d'une première extrémité supérieure d'un élément de colonne vertical (6a).

7. Agencement de ventilation selon l'une quelconque des revendications précédentes,
**caractérisé en ce que**
en dessous des premier et/ou deuxième bras de potence (14a, 14b) sont incorporés, de manière préférée à proximité adjacente immédiate des faces extérieures des premier et/ou deuxième canaux d'arrivée d'air (8a, 8b), des éléments d'éclairage (26) destinés à l'éclairage de la première ou deuxième rangée (4a, 4b) de paillasses (4) et/ou du secteur de passage (2a, 2b).

8. Agencement de ventilation selon l'une quelconque des revendications précédentes,
**caractérisé en ce que**
les éléments de colonne verticaux (6a) et les premier et/ou deuxième bras de potence (14a, 14b) sont couplés les uns avec les autres par l'intermédiaire d'éléments de renforcement (28) qui sont fixés au niveau des faces extérieures des éléments de colonne verticaux (6a) et des premier et/ou deuxième bras de potence (14a, 14b) en particulier par l'intermédiaire de coulisseaux à rainure et d'éléments de vissage vissés dans celles-ci.

9. Agencement de ventilation selon l'une quelconque des revendications précédentes,
**caractérisé en ce que**
au-dessus de l'espace d'incorporation (18) destiné aux conduites d'alimentation (20) est agencé un autre espace d'incorporation (30) situé en haut, qui est délimité de manière latérale par le canal de sortie d'air (10) et dans lequel peuvent être guidées des conduites de sortie d'air (34) destinées à de l'air de procédé.

10. Agencement de ventilation selon l'une quelconque des revendications précédentes,
**caractérisé en ce que**
un ou plusieurs bras de potence (14a, 14b) est ou sont couplé(s) au niveau de leurs extrémités avec un élément de traction (36) fixé au niveau du plafond de bâtiment, de manière préférée un hauban, par l'intermédiaire duquel le bras de potence (14a, 14b) peut être soumis à une force de traction de manière préférée réglable dans la direction du plafond (12) du laboratoire (4).

11. Agencement de ventilation selon l'une quelconque des revendications précédentes,
**caractérisé en ce que**
le au moins un canal de sortie d'air (10a, 10b) latéral est suspendu grâce à d'autres bras de potence (14a, 14b) unilatéraux s'étendant de manière horizontale et qui sont fixés respectivement au niveau d'un élément de colonne vertical (6a) des éléments de suspension (6) latéraux.

12. Agencement de ventilation selon la revendication 11,
**caractérisé en ce que**
le au moins un canal de sortie d'air (10a, 10b) latéral est incorporé au niveau de la face inférieure des autres bras de potence (14a, 14b).

13. Agencement de ventilation selon la revendication 11,
**caractérisé en ce que**
sur la face supérieure des autres bras de potence (10a, 10b) sont agencées des conduites sanitaires et/ou des conduites destinées à de l'air de procédé (34) ou des conduites électriques, qui sont guidées dans un plan situé au-dessus du au moins un canal de sortie d'air (10a, 10b) latéral.

14. Agencement de ventilation selon l'une quelconque des revendications précédentes,
**caractérisé en ce que**
le premier canal d'arrivée d'air (8a) et un premier canal de sortie d'air (10a) latéral associé à celui-ci, ainsi que le deuxième canal d'arrivée d'air (8b) et un deuxième canal de sortie d'air (10b) latéral associé à celui-ci, sont agencés respectivement par paire avec un écart l'un par rapport à l'autre sur des faces se faisant face des premier et deuxième secteurs de passage (2a, 2b).
